# FASCICULE DE BREVET EUROPEEN

(11) **EP 2 018 107 B1**
(45) Date de publication et mention de la délivrance du brevet: **23.11.2011**
(21) Numéro de dépôt: 07719210.2
(22) Date de dépôt: 14.05.2007
(51) Int. Cl.: A45D 26/00

(54) **EPILATEUR MONOLITHIQUE**
EINHEITLICHER DEPILATOR
UNITARY EPILATOR

(30) Priorité: 18.05.2006 EP 06447067
(43) Date de publication de la demande: 28.01.2009
(73) Titulaire: Babyliss Faco S.A., 4020 Wandre (BE)
(72) Inventeur: JULEMONT, Pierre, B-4601 Argenteau (BE)
(74) Mandataire: Heck, Dieter
(86) Numéro de dépôt international: PCT/BE2007/000046
(87) Numéro de publication internationale: WO 2007/134409

(56) Documents cités:
- EP-A- 0 292 091
- EP-A1- 0 532 106
- FR-A1- 2 697 977

## Description

### Objet de l'invention

La présente invention se rapporte à un épilateur, et plus particulièrement à un épilateur monolithique, c'est-à-dire un épilateur dont l'élément d'épilation est fait d'un seul bloc.

### Etat de la technique

On connaît de nombreux dispositifs épilatoires manuels ou électriques qui peuvent schématiquement être divisés en deux grandes catégories.

La première catégorie est représentée par les épilateurs à ressort où un ressort hélicoïdal généralement courbé saisit les poils dans les intervalles entre les spires et enlève les poils de la peau lorsque les intervalles entre ces spires se ferment et se compriment. Cet effet est obtenu en courbant le ressort de différentes manières, et celui-ci présente ainsi un côté fermé (côté convergent) et un côté ouvert (côté divergent).

Des dispositifs épilatoires basés sur ce principe sont par exemple divulgués dans le document FR-A-2627362, montrant différentes manières de courber un ressort pour obtenir un effet de compression et donc d'enlèvement de poils sur la peau. Lorsque l'élément d'épilation est courbé, on crée une zone convergente où les spires sont comprimées les unes contre les autres et une zone divergente où un espace est créé entre les spires. Le même principe constitue la base du fonctionnement du dispositif épilatoire monolithique décrit dans le document EP 0 292 091.

La seconde catégorie d'appareils épilatoires est constituée par des épilateurs basés sur une pluralité de disques adjacents comme dans le document EP-A-0 383 719, qui montre un dispositif d'épilation comportant un élément épilateur constitué de disques adjacents séparés par des éléments engendrant le basculement de ces disques pour les transformer en pinces d'épilation. Un tel élément épilateur est constitué par un grand nombre de pièces ce qui le rend difficilement démontable pour un nettoyage complet. Voir à ce sujet en particulier les figures 3, 4 et 5 du document EP-A-0 383 719.

Le problème majeur rencontré dans les dispositifs de l'état de la technique est effectivement leur nettoyage car ils sont souvent utilisés en parallèle avec des crèmes qui bouchent assez rapidement les espaces entre les disques et sont donc relativement difficiles à nettoyer. Les appareils comportant des disques d'épilation séparés doivent bien souvent être complètement démontés pour être correctement nettoyés ce qui est difficile, voire impossible, vu la complexité mécanique et le grand nombre de pièces de certains appareils.

### Buts de l'invention

La présente invention vise à surmonter les inconvénients de l'état de la technique, et en particulier à fournir un dispositif d'épilation comportant un élément épilateur monolithique où la pluralité de disques adjacents et leurs interconnexions ou articulations sont réalisées en une seule pièce. Cette configuration permet de réaliser un élément d'épilation jetable lorsque celui sera devenu difficile à nettoyer. L'élément pourra alors être remplacé plusieurs fois par an pour éviter les nettoyages laborieux à partir d'un certain niveau d'encrassement.

Un second objectif poursuivi par l'invention est de réaliser un dispositif d'épilation simple permettant une fabrication à un coût relativement réduit.

### Brève description des figures

La figure 1a et 1b représente différentes vues de l'élément d'épilation monolithique avec notamment une loupe sur le biseau 7 dans la figure 1a et la figure 1c représente l'épilateur selon l'invention avec l'élément monolithique précontraint sur son support et la possibilité d'un moteur présent à l'intérieur.

La figure 2 représente l'élément d'épilation monolithique selon l'invention où les éléments d'espacement et d'articulation sur les disques sont représentés par deux protubérances essentiellement perpendiculaires aux disques, les protubérances étant décalées chaque fois de 90 °par rapports aux disques adjacents. Pour une meilleure visibilité nous avons saucissonné l'élément monolithique en différentes sections. Les lignes de basculement sont représentées par des flèches (réf. 8), sur la section A et la section B.

La figure 3 représente l'élément d'épilation monolithique selon l'invention où les éléments d'espacement et d'articulation sur les disques sont représentés par une protubérance sur tout le diamètre du disque et passant par son centre. La protubérance forme également la ligne de basculement et la position de celle-ci est montrée dans les sections A à F.

La figure 4 représente l'élément d'épilation monolithique selon l'invention où les éléments d'espacement et d'articulation sur les disques sont représentés par une protubérance décentrée par rapport aux disques et où le décalage est également de 120° par rapports aux disques adjacents.

La figure 5 représente les différentes possibilités d'angles de contact entre l'élément d'épilation monolithique et la peau en fonction de la forme dudit élément au départ (concave, convexe - plus ou moins bombé, cylindrique).

### Légende

1. Elément d'épilation monolithique
2. Disques adjacents
3. Eléments d'espacement et d'articulation
4. Moteur
5. Support
6. Espace ouvert
7. Biseaux (chanfreins)
8. Ligne de basculement
9. Zone divergente
10. Zone de compression convergente
11. Excroissances géométriques spécifiques

### Résumé de l'invention

La présente invention divulgue un épilateur comportant un support et un élément d'épilation monolithique déformable précontraint en configuration courbée et monté de manière rotative sur ledit support, ledit élément monolithique étant formé d'une pluralité de disques adjacents, liés entre eux par des éléments d'espacement et d'articulation qui ont un angle de décalage sur deux disques successifs, lesdits éléments d'espacement étant agencés de telle sorte qu'ils forment une ligne de basculement pour deux disques adjacents qui lors de l'utilisation dudit élément monolithique par mise en rotation, basculent deux par deux et forment une zone divergente où certains disques sont écartés les uns des autres laissant des espaces ouverts, et une zone de compression convergente où certains disques sont pressés les uns contre les autres, formant des pinces pour la prise et l'enlèvement des poils de la peau.

Selon des modes d'exécution particuliers de réalisation, l'invention comporte l'une ou plusieurs des caractéristiques suivantes :
- le support comporte en outre un moteur couplé audit élément monolithique destiné à entrainer celui-ci dans un mouvement de rotation lors de son utilisation, ledit mouvement de rotation lui conférant un glissement sur la peau à épiler, ledit mouvement de rotation dudit élément monolithique engendrant un mouvement continu des disques, d'une orientation d'écartement du coté divergent à une orientation de compression du côté convergent pour la prise et l'enlèvement des poils de la peau ; le réglage de la vitesse de rotation est alors réalisé par l'utilisateur en fonction de critères de confort ;
- les disques comportent en périphérie des segments avec des excroissances géométriques spécifiques essentiellement parallèles à ladite ligne de basculement ;
- lesdites excroissances comportent sur leur périphérie un biseau de chaque coté permettant de créer une surface de pinçage ;
- lesdits éléments d'espacement et d'articulation s'étendent sur tout le diamètre des disques ;
- lesdits éléments d'espacement et d'articulation sont décentrés par rapport au centre du disque ;
- l'angle de décalage est compris entre 45 et 120° ;
- l'angle de décalage est de préférence de 90° ;
- ledit élément monolithique est fabriqué en matière synthétique, de préférence par une technique d'injection de matière thermoplastique;
- ledit élément monolithique, avant précontrainte, a une géométrie de révolution concave, convexe ou cylindrique en fonction de l'angle de contact qu'on souhaite lui donner avec la peau;
- lesdits disques comportent sur leur périphérie un biseau de chaque coté permettant de créer une surface de pinçage dans le cas où les disques ne comportent pas d'excroissances;
- ladite partie de compression en contact avec la peau est concave, convexe ou rectiligne.

### Description détaillée de l'invention

La présente invention divulgue un épilateur comportant un support par exemple sous forme de boîtier et un élément d'épilation monolithique 1 déformable. Cet épilateur fonctionne comme ceux de l'état de la technique, à savoir que l'on comprime celui-ci d'un côté afin de le courber pour ainsi créer d'une part, une partie de compression 10 où les disques 2 sont pressés les uns contre les autres formant des pinces pour enlever les poils de la peau et d'autre part, sur la face opposée, une série de disques adjacents 2 séparés par des espaces dans la partie divergente 9.

Les disques 2 sont reliés l'un à l'autre au sein de cet élément monolithique 1 par des éléments d'articulation 3 pouvant prendre différentes formes et étant destinés à faire basculer une paire de disques 2 au-delà d'une ligne de basculement 8 lors de la rotation dudit élément pour les faire passer de la position divergente à la position convergente, c'est-à-dire à l'état de compression où les disques forment des pinces afin d'enlever les poils.

L'élément d'épilation monolithique 1 est de préférence réalisé en matière synthétique et plus particulièrement par injection de matière thermoplastique. Ledit élément présente donc une certaine flexibilité lui permettant d'être comprimé et de suivre la courbure qui lui a été donnée lors de la précontrainte et durant la rotation.

En fonction de l'angle de contact que l'on désire produire entre l'élément d'épilation monolithique 1 et la peau, on partira d'un élément concave ou convexe ou encore d'un cylindre (voir fig. 5).

Le principal avantage de cet élément monolithique 1 réside dans le fait qu'il peut être constitué d'une pièce injectée en matière synthétique relativement peu coûteuse et donc jetable.

La structure de base pour ledit élément épilateur est constituée de disques 2 mais ces disques peuvent être surmontés d'excroissances 11 avec dès formes géométriques adéquates (présence répétée d'encoches à intervalles réguliers sur les excroissances) permettant accessoirement d'accrocher le poil ou encore de le peigner avant son enlèvement.

Un biseau 7 peut également être réalisé sur certaines excroissances 11 se trouvant sur les disques 2 en question afin de ne plus constituer un point de pincement du poil mais plutôt une surface, ce qui améliore l'efficacité du dispositif. (Fig. la - loupe)

Ces biseaux 7 peuvent aussi être réalisés sur les disques eux-mêmes.

Les disques adjacents de l'élément monolithique 1 basculent généralement deux par deux à l'aide des articulations 3 reliant lesdits disques 2 entre eux. Ces articulations 3 peuvent prendre toute une série de formes différentes afin d'obtenir cet effet, une forme préférée étant une protubérance essentiellement perpendiculaire au disque. Dans une forme d'exécution préférée de l'invention on décale les éléments d'articulation 3 de 90° l'un par rapport à l'autre, ce qui permet d'obtenir un nombre optimal de pinces sur l'élément d'épilation monolithique 1.

Lorsque l'élément d'épilation 1 est relié à un moteur qui le fait tourner plus rapidement que la vitesse de balayage de l'élément en question sur la peau, l'épilateur devient encore plus efficace. Les angles de décalage entre les articulations 3 des disques 2 successifs sont de préférence de 90° mais peuvent être situés de manière générale entre 45 et 120° ; cet angle de décalage déterminera le nombre de disques 2 et donc de pinces aptes à pincer les poils dans une position déterminée, sur l'élément monolithique 2 de l'invention.

## Revendications

1. Epilateur comportant un support (5) et un élément d'épilation monolithique déformable (1) précontraint en configuration courbée et monté de manière rotative sur ledit support(5), ledit élément monolithique étant formé d'une pluralité de disques adjacents (2), liés entre eux par des éléments d'espacement et d'articulation (3) qui ont un angle de décalage sur deux disques successifs, lesdits éléments d'espacement étant agencés de telle sorte qu'ils forment une ligne de basculement (8) pour deux disques adjacents (2) qui, lors de l'utilisation dudit élément monolithique (1) par mise en rotation, basculent deux par deux et forment une zone divergente (9) où certains disques (2) sont écartés les uns des autres laissant des espaces ouverts (6), et une zone de compression convergente (10) où certains disques (2) sont pressés les uns contre les autres, formant des pinces pour la prise et l'enlèvement des poils de la peau.

2. Epilateur selon la revendication 1 **caractérisé en ce que** le support (5) comporte en outre un moteur (4) couplé audit élément monolithique (1) destiné à entrainer celui-ci dans un mouvement de rotation lors de son utilisation, ledit mouvement de rotation lui conférant un glissement sur la peau à épiler, ledit mouvement de rotation dudit élément monolithique (1) engendrant un mouvement continu des disques (2), d'une orientation d'écartement du coté divergent (9) à une orientation de compression du côté convergent (10) pour la prise et l'enlèvement des poils de la peau.

3. Epilateur selon la revendication 1 **caractérisé en ce que** les disques (2) comportent en périphérie des segments avec des excroissances géométriques spécifiques (11) essentiellement parallèles à ladite ligne de basculement (8).

4. Epilateur selon la revendication 3 **caractérisé en ce que** lesdites excroissances (11) comportent sur leur périphérie un biseau (7) de chaque coté permettant de créer une surface de pinçage.

5. Epilateur selon la revendication 1 **caractérisé en ce que** lesdits éléments d'espacement et d'articulation (3) s'étendent sur tout le diamètre des disques (2).

6. Epilateur selon la revendication 1 **caractérisé en ce que** lesdits éléments d'espacement et d'articulation (3) sont décentrées par rapport au centre du disque (2).

7. Epilateur selon la revendication 1 **caractérisé en ce que** l'angle de décalage est compris entre 45 et 120°.

8. Epilateur selon la revendication 7 **caractérisé en ce que** l'angle de décalage est de 90°.

9. Epilateur selon la revendication 1 **caractérisé en ce que** ledit élément monolithique (1) est fabriqué en matière synthétique.

10. Epilateur selon la revendication 1 **caractérisé en ce que** ledit élément monolithique (1), avant précontrainte, a une géométrie de révolution concave, convexe ou cylindrique.

11. Epilateur selon la revendication 1 **caractérisé en ce que** lesdits disques comportent sur leur périphérie un biseau (7) de chaque coté permettant de créer une surface de pinçage.

12. Epilateur selon la revendication 1 **caractérisé en ce que** ladite partie de compression (10) en contact avec la peau est concave, convexe ou rectiligne.

## Claims

1. Depilator comprising a support (5) and a flexible monolithic hair-removing element (1) pre-tensioned in a bent configuration and rotably mounted on said support (5), said monolithic element being formed by a plurality of adjacent discs (2), connected to each other by spacing and jointing elements (3) with an offset angle on two successive discs, said spacing elements being arranged in such a way that they form a swinging line (8) for two adjacent discs (2) which, when said monolithic element (1) is used by being rotated, swing in pairs and form a divergent zone (9) where some discs (2) are separated form each other and leave open spaces (6), and a convergent compression zone (10) where some discs (2) are pressed against each other and form tongs for gripping and removing hairs from the skin.

2. Depilator according to Claim 1, **characterised in that** the support (5) also comprises a motor (4) linked to said monolithic element (1) and intended to impart a rotary motion to the latter when it is used, said rotary motion sliding it over the skin where the hair is to be removed, said rotary motion of said monolithic element (1) causing the continuous motion of the discs (2) from a separated orientation on the divergent side (9) to a compression orientation on the convergent side (10) in order to grip and remove the hairs from the skin.

3. Depilator according to Claim 1, **characterised in that** the discs (2) comprise at their periphery segments with specific geometrical protrusions (11) essentially parallel to said swinging line (8).

4. Depilator according to Claim 3, **characterised in that** said protrusions (11) comprise at their periphery a bevel (7) on each side that allows to create a gripping surface.

5. Depilator according to Claim 1, **characterised in that** said spacing and jointing elements (3) extend across the entire diameter of the discs (2).

6. Depilator according to Claim 1, **characterised in that** said spacing and jointing elements (3) are offset relative to the centre of the disc (2).

7. Depilator according to Claim 1, **characterised in that** the offset angle is between 45° and 120°.

8. Depilator according to Claim 7, **characterised in that** the offset angle is 90°.

9. Depilator according to Claim 1, **characterised in that** said monolithic element (1) is made of synthetic material.

10. Depilator according to Claim 1, **characterised in that** said monolithic element (1), before it is pre-tensioned, has a concave, convex or cylindrical rotational geometry.

11. Depilator according to Claim 1, **characterised in that** said discs comprise at their periphery a bevel (7) on each side that allows to create a gripping surface.

12. Depilator according to Claim 1, **characterised in that** said compression part (10) in contact with the skin is concave, convex or rectilinear.

## Patentansprüche

1. Epiliergerät, der einen Halter (5) und ein monolithisches verformbares, in gekrümmter Konfiguration vorgespanntes und rotierend auf dem Halter (5) montiertes Epilierelement (1) aufweist, wobei das monolithische Element von einer Vielzahl benachbarter Scheiben (2) gebildet wird, die miteinander durch Abstandhalter und Scharniere (3) verbunden sind, die einen Versatzwinkel über zwei aufeinanderfolgende Scheiben haben, wobei die Abstandhalter derart ausgebildet sind, dass sie eine Schwinglinie (8) für zwei benachbarte Scheiben (2) bilden, die bei der Verwendung des monolithischen Elements (1) durch Versetzen in Rotation paarweise schwingen und einen divergierenden Bereich (9) bilden, two einige Scheiben (2) voneinander entfernt sind und sie offene Räume (6) lassen, und einen Bereich konvergierender Kompression (10), wo einige Scheiben (2) gegeneinander gepresst sind und sie Zangen für das Erfassen und Entfernen der Haare der Haut bilden.

2. Epiliergerät nach Anspruch 1, **dadurch gekennzeichnet, dass** der Halter (5) weiterhin einen mit dem monolithischen Element (1) verbundenen Motor (4) aufweist, der dazu bestimmt ist, dieses bei seiner Benutzung in eine Drehbewegung zu versetzen, wobei es durch die Drehbewegung über die zu epilierende Haut gleitet, wobei die Drehbewegung des monolithischen Elements (1) für das Erfassen und Entfernen der Haare der Haut eine kontinuierliche Bewegung der Scheiben (2) von entfernt divergierend (9) zu komprimiert konvergierend (10) erzeugt.

3. Epiliergerät nach Anspruch 1, **dadurch gekennzeichnet, dass** die Scheiben (2) am Umfang Segmente mit speziellen geometrischen Aussparungen (11) aufweisen, die im Wesentlichen parallel zu der Schwinglinie (8) sind.

4. Epiliergerät nach Anspruch 3, **dadurch gekennzeichnet, dass** die Aussparungen (11) auf ihrem Umfang an jeder Seite eine Schräge (7) aufweisen, die es erlaubt, eine Zangenfläche zu bilden.

5. Epiliergerät nach Anspruch 1, **dadurch gekennzeichnet, dass** sich die Abstandhalter und Scharniere (3) über den gesamten Durchmesser der Scheiben (2) erstrecken.

6. Epiliergerät nach Anspruch 1, **dadurch gekennzeichnet, dass** die Abstandhalter und Scharniere (3) im Verhältnis zur Mitte der Scheibe (2) dezentriert sind.

7. Epiliergerät nach Anspruch 1, **dadurch gekennzeichnet, dass** der Versatzwinkel zwischen 45 und 120° inklusive liegt.

8. Epiliergerät nach Anspruch 7, **dadurch gekennzeichnet, dass** der Versatzwinkel 90° entpricht.

9. Epiliergerät nach Anspruch 1, **dadurch gekennzeichnet, dass** das monolithische Element (1) aus Kunststoff hergestellt ist.

10. Epiliergerät nach Anspruch 1, **dadurch gekennzeichnet, dass** das zuvor vorgespannte monolithische Element (1) eine konkave, konvexe oder zylindrische Rotationsgeometrie hat.

11. Epiliergerät nach Anspruch 1, **dadurch gekennzeichnet, dass** die Scheiben auf ihrem Umfang auf jeder Seite eine Schräge (7) aufweisen, die es erlaubt, eine Zangenfläche zu bilden.

12. Epiliergerät nach Anspruch 1, **dadurch gekennzeichnet, dass** der Kompressionsabschnitt (10) in Berührung mit der Haut konkav, konvex oder gerade ist.
